# DEMANDE DE BREVET EUROPEEN

(11) **EP 4 371 442 A1**
(43) Date de publication de la demande: **22.05.2024**
(21) Numéro de dépôt: 22208067.3
(22) Date de dépôt: 17.11.2022
(51) Int. Cl.: A44C 5/08

(54) **MAILLON RÉGLABLE EN LONGUEUR POUR BRACELET**

(71) Demandeur: Manufacture d'Horlogerie Audemars Piguet SA, 1348 Le Brassus (CH)
(72) Inventeur: Jean-Prost, Christian, 39310 Lajoux (FR)
(74) Mandataire: P&TS SA (AG, Ltd.)

(57) **Abrégé**

La présente invention concerne un Maillon réglable (10) pour bracelet, comportant un premier et un second élément de maillon (20, 50). Ceux-ci sont interconnectés par un mécanisme de réglage télescopique de sorte à pouvoir se déplacer en translation l'un par rapport à l'autre et adopter au moins deux positions indexées distinctes. Le mécanisme comporte un actionneur (28) accessible depuis l'extérieur du maillon réglable (10), un verrou (30) solidaire de l'actionneur et agencé dans une cavité (26) de l'un des premier et second élément de maillon (20, 50), et un organe d'indexation (58) agencé pour coopérer avec le verrou (30) et solidaire de l'autre des premier et second élément de maillon (20, 50) en s'étendant dans le sens du déplacement en translation du premier élément de maillon (20) par rapport au second élément de maillon (50). Les premier et second éléments de maillon (20, 50) sont en outre configurés pour dissimuler l'organe d'indexation (58) indépendamment qu'ils soient dans l'une ou l'autre desdites au moins deux positions indexées.

## Description

### Domaine technique

La présente invention concerne un maillon réglable en longueur pour bracelet, notamment pour un bracelet de montre à maillon afin d'effectuer une mise à l'aise du bracelet. L'invention concerne également une montre-bracelet comportant un bracelet à maillons intégrant un ou plusieurs maillons réglables pour régler la longueur du bracelet.

### Etat de la technique

De nombreuses solutions ont déjà été proposées dans l'art antérieur pour des fermoirs extensibles permettant une mise à l'aise du bracelet, en particulier d'une montre, afin de régler la longueur du bracelet en fonction des circonstances, notamment de la température ambiante, pour un confort optimal. Il a également été proposé comme alternative des maillons réglables afin de modifier leur longueur pour la mise à l'aise du bracelet. Ces solutions ont l'avantage de permettre un réglage plus précis et plus aisé de la longueur du bracelet par rapport à un ajustement de la longueur d'un bracelet à maillons par l'ajout ou le retrait d'un maillon.

A titre d'exemple, CH695656 divulgue un maillon réglable dont la longueur du maillon peut être ajustée dans la direction longitudinale du bracelet selon au moins deux longueurs différentes. Ce maillon comporte au moins deux éléments de maillon dont l'un est susceptible de coulisser par rapport à l'autre entre au moins deux positions indexées selon la direction longitudinale du bracelet. Ce maillon comporte en outre un système de verrouillage des éléments de maillon dans les positions indexées. Le système de verrouillage comprend un poussoir solidaire d'un verrou et monté sur un des éléments de maillon. L'actionnement du poussoir permet de dégager le verrou de moyens d'indexation ménagés dans l'autre des éléments de maillon afin de permettre un mouvement relatif entre les deux éléments de maillon pour modifier la longueur du maillon.

Un bracelet intégrant ce maillon réglable présente l'inconvénient de devoir enlever le bracelet pour en modifier la longueur. Par ailleurs, certaines parties du mécanisme sont visibles à l'extérieur du maillon impactant l'esthétisme du bracelet.

CH706086 divulgue un autre exemple de maillon réglable connu. Celui-ci comporte deux demi-maillons dont l'un comporte une tige alors que l'autre comporte un canal longitudinal pour y recevoir la tige. Le canal est profilé afin de permettre le passage de la tige et de coopérer avec des moyens de verrouillage à rappel élastique intégrés à la tige afin de verrouiller le maillon dans une configuration courte ou allongée. Le passage du maillon d'une configuration rétractée à une position déployée est réalisé grâce à la déformation élastique de la tige.

Un bracelet intégrant le maillon susvisé présente également l'inconvénient de devoir enlever le bracelet pour en modifier la longueur. Par ailleurs, le maillon présente dans sa configuration déployée des interstices propices à en encrassement. Ces interstices sont difficiles d'accès rendant le nettoyage fastidieux. En outre, une pièce additionnelle est montée prisonnière entre les deux demi-maillons pour cacher les moyens de guidage et d'indexation, ce qui complexifie la fabrication du maillon avec un impact non négligeable sur son coût de production et sa fiabilité.

EP2759222 divulgue un maillon réglable du type à tiroir comportant un premier demi-maillon logé à l'intérieur d'un second demi-maillon. Le premier demi-maillon comporte des moyens de verrouillage à rappel élastique destiné à venir se loger dans des première et seconde cavités du second demi-maillon afin de verrouiller le maillon respectivement dans une configuration escamotée et déployée. Le réglage de la longueur du maillon est réalisé en tirant l'un et/ou l'autre des deux demi-maillons selon une direction opposée dans la direction longitudinale du bracelet. Il est donc préférable d'enlever le bracelet pour un réglage aisé de sa longueur.

### Bref résumé de l'invention

L'objet de la présente invention est par conséquent de proposer un maillon réglable en longueur exempt des inconvénients susvisés.

En particulier, un but de la présente invention est de proposer un maillon réglable dont le mécanisme pour le réglage de sa longueur est invisible depuis l'extérieur du maillon afin d'améliorer l'aspect visuel du bracelet.

Un autre but de la présente invention est de proposer un maillon permettant un réglage aisé de la longueur du bracelet lorsque celui-ci est porté.

Un autre but de la présente invention est de proposer un maillon réglable qui est moins sensible à la saleté et à son encrassement dans sa configuration déployée.

Un but additionnel de la présente invention est de proposer un maillon réglable en longueur qui comporte un nombre de pièces réduit afin qu'il soit fiable et économique à produire.

Ces buts sont atteints notamment par un maillon réglable pour bracelet, comportant un premier et un second élément de maillon interconnectés par un mécanisme de réglage télescopique de sorte à pouvoir se déplacer en translation l'un par rapport à l'autre et adopter au moins deux positions indexées distinctes. Le mécanisme comporte un actionneur accessible depuis l'extérieur du maillon réglable, un verrou solidaire de l'actionneur et agencé dans une cavité de l'un des premier et second éléments de maillon et un organe d'indexation agencé pour coopérer avec le verrou et solidaire de l'autre des premier et second élément de maillon en s'étendant dans le sens du déplacement en translation du premier élément de maillon par rapport au second élément de maillon. Les premier et second élément de maillon sont en outre configurés pour dissimuler l'organe d'indexation indépendamment qu'ils soient dans l'une ou l'autre desdites au moins deux positions indexées.

Selon une forme de réalisation, l'un des premier et second éléments de maillon comporte un corps de connexion configuré pour coulisser dans un logement de forme complémentaire, agencé dans l'autre des premier et second éléments de maillon. Le corps de connexion est en outre configuré pour y dissimuler l'organe d'indexation quelle que soit la position indexée adoptée.

Selon une forme de réalisation, le pourtour du logement est en contact du pourtour correspondant du corps de connexion indépendamment de la position indexée adoptée.

Selon une forme de réalisation, le mécanisme comprend en outre des moyens de liaison additionnels permettant de guider le déplacement relatif des premier et second éléments de maillon et/ou de reprendre des contraintes mécaniques entre lesdits premier et second éléments de maillon.

Selon une forme de réalisation, les moyens de liaison additionnels sont formés par au moins un élément femelle agencé au sein du corps de connexion d'un des premier et second éléments de maillon, pour recevoir un élément mâle complémentaire solidaire de l'autre des premier et second éléments de maillon.

Selon une forme de réalisation, les moyens de liaison additionnels sont agencés symétriquement par rapport à un axe longitudinal de l'organe d'indexation.

Selon une forme de réalisation, l'actionneur est sous la forme d'un poussoir agencé pour déplacer le verrou d'une position de verrouillage dans laquelle il est au repos et en prise avec l'organe d'indexation, à une position de déverrouillage dans laquelle le verrou est actionné et n'est plus de prise avec l'organe d'indexation.

Selon une forme de réalisation, le poussoir est agencé pour être actionné selon une direction de déverrouillage qui est perpendiculaire au sens du déplacement en translation du premier élément de maillon par rapport au second éléments de maillon. La direction de déverrouillage est plus particulièrement perpendiculaire au plan général du maillon réglable.

Selon une forme de réalisation, le verrou comporte en outre une ouverture agencée pour recevoir une partie de l'organe d'indexation.

Selon une forme de réalisation, le verrou est traversé de part en part par l'organe d'indexation lorsque le maillon se trouve dans une configuration escamotée ou partiellement escamotée.

Selon une forme de réalisation, l'un des premier et second éléments de maillon comporte une partie d'attache. Celle-ci comporte une portion centrale et deux portions latérales agencées de part et d'autre de la portion centrale afin de former deux espaces pour y recevoir les cornes d'une boite de montre ou une partie d'attache d'un maillon adjacent. La portion centrale comprend la cavité recevant le verrou.

Selon une forme de réalisation, la portion centrale comporte en outre un trou borgne dans le prolongement axial de l'ouverture du verrou afin d'y recevoir l'extrémité libre de l'organe d'indexation lorsque le maillon est dans une configuration escamotée ou partiellement escamotée.

Selon une forme de réalisation, l'organe d'indexation est sous la forme d'une tige comportant au moins un élément d'indexation destiné à coopérer avec le verrou.

Selon une forme de réalisation, les éléments d'indexation sont constitués par deux extensions radiales adjacentes conférant trois positions d'indexation.

Selon une forme de réalisation, l'organe d'indexation est sous la forme d'une barrette crantée comportant plusieurs crans destinés à coopérer avec le verrou pour verrouiller le maillon dans plusieurs positions indexées.

Selon une forme de réalisation, la barrette crantée comporte en outre une fente longitudinale orientée dans le sens du déplacement en translation. Une butée est agencée à l'intérieur de la fente longitudinale pour limiter le déplacement relatif entre le premier et le second élément de maillon.

Selon une forme de réalisation, le verrou comporte deux trous borgnes agencés de part et d'autre de l'ouverture. Un organe élastique est monté dans chaque trou. L'organe élastique est de préférence un ressort de compression.

Selon une forme de réalisation, l'ouverture du verrou présente un profil complémentaire à l'organe d'indexation pour épouser le contour d'une portion de celui-ci lorsque le maillon est dans la configuration escamotée.

Selon une forme de réalisation, l'organe d'indexation est intégralement rigide.

Un autre aspect de l'invention porte sur une montre-bracelet comportant au moins un maillon selon l'une quelconque des formes de réalisation susvisées. L'actionneur est disposé sur la face visible du bracelet de la montre lorsqu'il est porté.

### Brève description des figures

Des exemples de mise en oeuvre de l'invention sont indiqués dans la description illustrée par les figures annexées dans lesquelles :
- la figure 1 illustre une vue en éclaté du maillon réglable selon première forme de réalisation ;
- la figure 2 illustre une vue en éclaté du maillon réglable selon une autre orientation ;
- la figure 3 illustre une vue de dessus du maillon réglable dans une configuration escamoté ;
- la figure 4 illustre une vue de côté de la figure 3 ;
- la figure 5 illustre une vue en coupe de la figure 3 selon A-A;
- la figure 6 illustre une vue en coupe de la figure 3 selon B-B ;
- la figure 7 illustre une vue en coupe de la figure 4 selon C-C ;
- la figure 8 illustre une vue de dessus du maillon réglable dans une configuration déployée;
- la figure 9 illustre une vue de côté de la figure 8;
- la figure 10 illustre une vue en coupe de la figure 8 selon A-A ;
- la figure 11 illustre une vue en coupe de la figure 8 selon B-B ;
- la figure 12 illustre une vue en coupe de la figure 9 selon C-C ;
- les figures 13a à 13d représentent différentes vues en coupe du maillon réglable selon une première séquence de manipulations pour amener le maillon d'une configuration escamotée à une position indexée intermédiaire, dans laquelle le maillon a été rallongé d'un millimètre par rapport à sa configuration escamotée ;
- les figures 14a à 14c représentent différentes vues en coupe du maillon réglable selon une seconde séquence de manipulations pour amener le maillon de la position indexée intermédiaire à la configuration déployée, dans laquelle le maillon a été rallongé de deux millimètres par rapport à sa configuration escamotée ;
- la figure 15 illustre une vue en éclaté du maillon réglable selon une deuxième forme de réalisation ;
- la figure 16 illustre une vue en éclaté du maillon réglable de la figure 15 selon une autre orientation ;
- la figure 17 illustre une vue en coupe dans la longueur du maillon lorsque que celui-ci est dans une configuration escamotée ;
- la figure 18 illustre une vue en coupe dans le plan du maillon lorsque que celui-ci est dans une configuration escamotée ;
- figure 19 illustre une vue en coupe similaire à la figure 17 lorsque le maillon est dans une position intermédiaire,
- la figure 20 illustre une vue en coupe similaire à la figure 18 lorsque le maillon est dans une configuration déployée, et
- la figure 21 illustre une vue en coupe similaire à la figure 17 lorsque le maillon est dans une configuration déployée.

### Exemples de mode de réalisation de l'invention

Selon une première forme de réalisation et en référence aux figures 1 à 2, le maillon réglable 10 comporte un premier et un second élément de maillon 20, 50 interconnectés de sorte à pouvoir se déplacer l'un par rapport à l'autre en translation pour que le maillon 10 puisse passer d'une configuration escamotée à une configuration déployée afin de régler la longueur du maillon.

Selon une forme de réalisation avantageuse, le maillon 10 peut être adapté pour pouvoir être verrouillé dans au moins une position intermédiaire entre la position escamotée et la position déployée. Cela permet un réglage fin de la mise à l'aise du bracelet comportant le maillon réglable puisque la circonférence du bracelet peut être augmentée respectivement d'une première valeur lorsque le maillon passe de la configuration escamotée à la position intermédiaire, et d'une seconde valeur lorsque le maillon passe de la position intermédiaire à la configuration déployée. Les première et seconde valeurs peuvent par exemple être respectivement de l'ordre d'un millimètre et de deux millimètres.

A cet effet, le premier élément de maillon 20 comprend un système de verrouillage/déverrouillage et le second élément de maillon 50 possède une tige d'indexation 58 rigide s'étendant dans la direction de translation des premier et second éléments de maillon 20, 50. Le système de verrouillage/déverrouillage coopère avec la tige d'indexation 58 afin de pouvoir verrouiller le premier élément de maillon 20 par rapport au second élément de maillon 50 dans au moins deux positions indexées correspondant à la configuration escamotée et à la configuration déployée du maillon.

Ce système comporte un actionneur 28 qui est, dans cet exemple, sous la forme d'un poussoir 28. Celui-ci comprend un verrou 30 pourvu d'une ouverture 32, de préférence circulaire, agencée pour y recevoir un segment de la tige d'indexation 58 lorsque le maillon est dans la configuration escamotée comme illustré à la figue 5. Le poussoir 28 et le verrou 30 sont d'un seul tenant dans cet exemple mais pourrait tout aussi comprendre deux parties distinctes solidaires selon une variante.

Le verrou 30 génère son action de verrouillage en particulier par l'intermédiaire d'un élément de verrouillage 34 agencé pour coopérer avec la tige d'indexation 58 afin que celle-ci soit verrouillée en translation lorsque le maillon 10 est dans la configuration escamotée ou dans la position intermédiaire. Ce verrou 30 est agencé dans une cavité 26 située au niveau d'une portion centrale 24 d'une partie d'attache 22. Deux trous borgnes 36 (figure 6) sont réalisés dans le verrou 30 de part et d'autre de l'ouverture 32. Un l'organe élastique sous la forme par exemple d'un ressort de compression 38 est agencé dans chaque trou afin d'exercer une force de rappel contraignant le poussoir 28 dans une position de repos. D'autre moyens de rappel peuvent être mis en oeuvre, notamment par l'agencement d'une tige ressort ou d'un ressort à lame dans le fond de la cavité afin de contraindre le verrou et donc le poussoir dans sa position de repos.

Selon que le maillon réglable 10 soit dans la configuration escamotée illustré à la figure 5, dans la configuration déployée selon la figure 10 ou dans la position intermédiaire illustrée à la figure 13d, la tige d'indexation 58 est toujours engagée, au moins en partie, dans l'ouverture du verrou 30 maintenant celui-ci dans la cavité 26.

Au vu des figures 3 et 4, le poussoir 28 fait saillie sur la face supérieure du premier élément de maillon 20 lorsqu'il est au repos. Une pression sur le poussoir 28, selon une direction orthogonale à l'axe longitudinale de la tige d'indexation 58, amène sa face d'actionnement sensiblement au niveau de la face supérieure de la partie centrale 24 du premier élément de maillon 20. Selon une variante, le poussoir est noyé dans le corps de la portion centrale lorsqu'il est au repos.

La partie d'attache 22 comporte deux portions latérales 40a, 40b agencées de part et d'autre de la portion centrale 24 afin de former deux espaces 39 pour recevoir les cornes d'une boite de montre (non-illustrée) ou la partie d'attache d'un maillon adjacent du bracelet.

Selon la figure 1, le premier élément de maillon 20 comprend en outre un corps de connexion 44 comportant une surface externe 44a visible depuis l'extérieur de maillon 10 lorsque celui-ci est dans la configuration déployée. La surface externe 44a est continue afin de cacher l'organe d'indexation 58 et des moyens de guidage, qui seront décrits ultérieurement, que le maillon soit dans sa configuration escamotée, intermédiaire ou déployée. Les premier et second éléments de maillon 20, 50 ont par conséquent l'avantage de dissimuler l'organe d'indexation 58 indépendamment de leur position indexée. Cela permet d'améliorer l'esthétisme d'un bracelet intégrant au moins un maillon de ce type par rapport aux solutions de l'art antérieur.

Le corps de connexion 44 est agencé pour coulisser à l'intérieur d'un logement 57 de forme complémentaire du second élément de maillon 50 à l'intérieur duquel est situé l'organe d'indexation 58. Dans cet exemple, la section transversale du corps de connexion 44 est sensiblement rectangulaire mais d'autres formes peuvent être envisagées selon des variantes de réalisation. Le pourtour du logement 57 est agencé avec un jeu de fonctionnement sur le pourtour correspondant du corps de connexion 44 indépendamment des configurations escamotée, intermédiaire et déployée du maillon.

La tige d'indexation 58 peut par exemple comporter une partie filetée 61 vissée dans le fond du logement 57 comme illustré à la figure 5. Le corps de connexion 44 comporte un passage 46 de préférence cylindrique qui, d'une part, s'étend depuis la cavité 26 recevant le verrou 30 jusqu'à une face avant 45 du corps de connexion 44 et, d'autre part, est aligné avec l'ouverture 32 du verrou 30 afin que celui-ci puisse recevoir, au travers de l'ouverture 32, un segment de la tige d'indexation 58.

Au vu de la Figure 5, un trou borgne 27, de préférence cylindrique, est agencé dans la portion centrale 24 de la partie d'attache. Le trou borgne 27 est agencé dans le prolongement axial du passage 46 et de l'ouverture 32 du verrou 30 afin d'y recevoir l'extrémité libre de la tige d'indexation 58 lorsque le maillon 10 est dans la configuration escamotée. Le verrou 30 est donc traversé de part en part par la tige d'indexation 58 dans cette configuration.

La tige d'indexation 58 comporte, selon cet exemple, deux extensions radiales 60a, 60b qui s'étendent sur l'intégralité du pourtour de la tige d'indexation 58 afin de former une gorge entre les deux extensions. Les extensions radiales peuvent toutefois s'étendre uniquement sur une partie du pourtour de la tige d'indexation selon une variante. L'élément de verrouillage 34 est sous la forme d'un rebord situé au niveau de la partie inférieure de l'ouverture 32 du verrou 30 afin de venir en butée contre l'une ou l'autre des deux extensions radiales 60a, 60b. Selon la configuration escamotée du maillon illustré à la figure 5, le rebord 34 est en butée contre l'extension radiale 60b empêchant ainsi toute translation de la tige d'indexation 58.

Une pression sur le poussoir 28 permet de dégager le rebord 34 de l'extension radiale 60b afin de pouvoir amener le maillon dans la configuration déployée illustrée à la figure 10. Une butée 48 est agencée à une extrémité du passage 46 afin d'empêcher la désolidarisation entre les premier et second éléments de maillon 20, 50. La butée est dans cet exemple sous la forme de deux goupilles agencées de part et d'autre de la tige d'indexation 58 afin de venir en butée contre l'extension radiale 60b.

En se référant en particulier aux figures 1, 2 et 12, le corps de connexion 44 comporte une première et une seconde partie de guidage 49a, 49b agencées symétriquement par rapport au passage 46. Le second élément de maillon 50 comporte une première et une seconde partie de guidage complémentaire 68a, 68b agencées symétriquement par rapport à l'axe longitudinal de la tige d'indexation 58 pour pouvoir se déplacer en translation à l'intérieur respectivement des première et seconde parties de guidage 49a, 49b. Dans cet exemple, les parties de guidage du corps de connexion 44 du premier élément de maillon 20 sont sous la forme de trous 49a, 49b alors que les parties de guidage complémentaire du second élément de maillon 50 sont sous la forme de tiges.

Ces moyens de guidage 49a, 49b, 68a, 68b permettent en outre à reprendre des efforts, notamment de torsion au cours de la manipulation de maillon 10 pour en modifier sa longueur. Les tiges 68a, 68b ont l'avantage de garantir le jeu de fonctionnement entre le corps de connexion 44 du premier élément de maillon 20 et le logement 57 du second élément de maillon 50 afin de ne pas avoir de frottement entre le corps de connexion 44 et le logement 57. Cela permet de prévenir toute apparition de rayures à la surface 44a du corps de connexion 44 qui seraient visibles dans la configuration déployé du maillon.

Les figures 13a à 13d illustrent une première séquence de manipulations pour amener le maillon 10 d'une configuration escamotée à une position indexée intermédiaire. Dans la configuration escamotée du maillon illustrée à la figure 13a, l'élément de verrouillage 34 du verrou est en butée contre l'extension radiale 60b empêchant toute translation de la tige d'indexation 58 du second élément de maillon 50 par rapport au verrou du premier élément de maillon 20.

Il suffit de presser le poussoir 28 afin de dégager le rebord 34 de l'extension radiale 60b, puis d'imprimer un mouvement en translation au second élément de maillon 50 par rapport au premier maillon 20 tout en maintenant une pression sur le poussoir 28 jusqu'à ce que l'élément de verrouillage 34 du verrou soit au niveau d'une gorge formée entre les deux extensions radiales 60a, 60b. A cet instant, le poussoir 28 est relâché afin que l'élément de verrouillage 34 du verrou 30 s'engage dans la gorge verrouillant ainsi le maillon dans la position intermédiaire entre sa configuration escamotée et déployée. Le maillon a été rallongé dans cet exemple de l'ordre d'un millimètre.

Les figures 14a à 14b illustrent une seconde séquence de manipulations pour amener le maillon de la position intermédiaire à la configuration déployée. Pour ce faire, il suffit de presser à nouveau le poussoir 28 afin de dégager le rebord 34 de l'extension radiale puis d'imprimer un mouvement en translation au second élément de maillon 50 par rapport au premier maillon 20 tout en maintenant une pression sur le poussoir 28 jusqu'à ce que l'élément de verrouillage 34 du verrou soit situé de l'autre côté de l'extension radiale 60a située proche de l'extrémité libre de la tige d'indexation 58. A cet instant, le poussoir 28 est relâché afin que l'élément de verrouillage 34 du verrou vienne contre le flanc de l'extension radiale 60a verrouillant ainsi le maillon dans la configuration déployée. Le maillon a été rallongé dans cet exemple de l'ordre de deux millimètres par rapport à sa configuration escamotée.

Selon une autre forme de réalisation illustrée par les figures 15 à 21, la tige d'indexation est remplacée par une barrette d'indexation 58 comportant une partie crantée 62 et une partie de fixation 66 vissée contre le fond du logement 57 du second élément de maillon. La partie crantée 62 comporte plusieurs rainures parallèles situées de préférence à intervalles réguliers le long du déplacement du premier élément de maillon 20 par rapport au second élément de maillon 50 pour verrouiller le maillon dans plusieurs positions indexées. La partie crantée comporte de préférence trois rainures 63a, 63b, 63c, destinées à coopérer avec l'élément de verrouillage 34 du verrou 30 pour verrouiller le maillon dans trois positions indexées correspondant respectivement à la configuration escamotée, intermédiaire et déployée. En variante, ces rainures pourraient être remplacées par des trous ou des encoches présentant une autre forme géométrique.

Le verrou 30 comporte une ouverture 32 de forme oblongue adaptée à la forme de la partie crantée 62 afin que celle-ci puisse traverser le verrou 30 de part en part lorsque le maillon est dans la configuration escamotée comme illustré à la figure 17. Dans cette configuration, l'extrémité de partie cranté 62 est logée dans un trou borgne 27, pouvant être de section transversale rectangulaire, se trouvant dans la portion centrale 24 de la partie d'attache du premier élément de maillon.

En référence aux figures 18 et 21, le passage 46 s'étendant de la cavité 26 jusqu'à la face avant du corps de connexion 44 possède de préférence une section transversale rectangulaire. La barrette crantée 58, en particulier sa partie crantée 62, comporte en outre une fente ou ouverture longitudinale 64 à l'intérieur de laquelle est montée une butée, par exemple une goupille 67, solidaire du premier élément de maillon 20. Cette goupille permet de limiter le déplacement relatif des premier et second éléments de maillon 20, 50 en empêchant leur désolidarisation lorsque le maillon 10 se trouve dans la configuration déployée telle qu'illustrée à la figure 21.

La séquence d'opération à effectuer pour le réglage de la longueur de maillon reste la même que celle décrite en référence à la première forme de réalisation. Dans sa configuration escamotée illustrée à la figure 17, l'élément de verrouillage 34 du verrou est engagé dans une première rainure 63a située le plus loin de l'extrémité libre de la partie crantée. Selon cette configuration, la butée 67 est agencée contre un bord formant une des extrémités distales de l'ouverture longitudinale 64 comme illustré à la figure 18.

Lorsque le maillon se trouve dans la position intermédiaire telle qu'illustrée à la figure 19, l'élément de verrouillage 34 du verrou est engagé dans une deuxième rainure 63b adjacente à la première rainure 63a et distante de celle-ci d'environ un millimètre.

Lorsque le maillon se trouve dans la position déployée telle qu'illustrée aux figures 20-21, l'élément de verrouillage 34 du verrou est engagé dans une troisième rainure 63c située proche de l'extrémité libre de la partie crantée et distante de la première rainure 63a d'environ deux millimètres. Selon cette configuration, la butée 67 s'est déplacée par rapport au second maillon 50 le long de l'ouverture longitudinale 64 au cours du mouvement relatif entre les premier et second élément de maillon 20, 50 pour se retrouver contre un bord opposé de l'ouverture afin d'empêcher la désolidarisation entre les premier et second éléments de maillon.

Tous comme la première forme de réalisation, le corps de connexion 44 comporte une première et une seconde partie de guidage 49a, 49b agencées de part et d'autre du passage 46. Le second élément de maillon 50 comporte une première et une seconde partie de guidage complémentaire 68a, 68b agencées symétriquement par rapport à la barrette d'indexation 58 pour pouvoir se déplacer en translation à l'intérieur respectivement des première et seconde parties de guidage 49a, 49b.

Le maillon 10 est destiné à être intégré à un bracelet, en particulier de montre, de sorte que le poussoir 28 soit disposé sur le côté visible du bracelet lorsqu'il porté, ce qui permet un réglage aisé de la longueur du bracelet au porté. Le bracelet peut comporter plusieurs maillons réglables afin d'augmenter la longueur de réglage.

Diverses modifications peuvent être apportées au maillon réglable qui vient d'être décrit sans s'écarter de l'invention telle que définie par les revendications. Par exemple, le poussoir peut être remplacé par une molette à verrou intégré comportant une ouverture cylindrique coaxiale à l'axe de rotation de la molette. Un élément de verrouillage similaire à celui décrit précédemment est agencé dans l'ouverture afin d'être en prise ou non avec l'organe d'indexation selon les deux formes de réalisation susvisées en fonction de la position angulaire de la molette. Selon une autre variante, le poussoir pourrait être remplacé par une tirette pour actionner le verrou non pas selon une direction perpendiculaire au plan du bracelet mais dans une direction parallèle à ce plan vers un bord latéral du maillon.

### Liste de référence

Maillon réglable 10
Premier élément de maillon 20
   Partie d'attache 22
      Système de verrouillage/déverrouillage
         Portion centrale 24
            Cavité 26
            Trou borgne 27
         Actionneur 28 (e.g. poussoir)
            Verrou 30
               Ouverture 32
               Elément de verrouillage 34
               Trous 36
            Organe élastique 38
      Espaces 39
      Portions latérales 40a, 40b
      Trou 42
   Corps de connexion 44
      Surface externe 44a
      Face 45
      Passage 46
      Ouverture 47 (e.g. circulaire, rectangulaire)
      Butée 48 (e.g. goupilles)
      Première et seconde partie de guidage 49a, 49b (e.g. trous)
Second élément de maillon 50
   Partie d'attache 52
      Portion centrale 53
      Portions latérales 54a, 54b
      Trou 55
   Logement 57
   Organe d'indexation 58
      Tige d'indexation (1^{er} mode d'exécution)
         Eléments d'indexations 60a, 60b (e.g. extensions radiales)
         Partie filetée 61
      Barette d'indexation (2^{nd} mode d'exécution)
         Partie crantée 62
            Rainures 63a, 63b, 63c
            Ouverture longitudinale 64
         Partie de fixation 66
         Butée 67
   Première et seconde partie de guidage complémentaire 68a, 68b

## Revendications

1. Maillon réglable (10) pour bracelet, comportant un premier et un second élément de maillon (20, 50) interconnectés par un mécanisme de réglage télescopique de sorte à pouvoir se déplacer en translation l'un par rapport à l'autre et adopter au moins deux positions indexées distinctes, le mécanisme comportant un actionneur (28) accessible depuis l'extérieur du maillon réglable (10), un verrou (30) solidaire de l'actionneur et agencé dans une cavité (26) de l'un des premier et second élément de maillon (20, 50), et un organe d'indexation (58) agencé pour coopérer avec le verrou (30) et solidaire de l'autre des premier et second élément de maillon (20, 50) en s'étendant dans le sens du déplacement en translation du premier élément de maillon (20) par rapport au second élément de maillon (50), **caractérisé en ce que** lesdits premier et second éléments de maillon (20, 50) sont en outre configurés pour dissimuler l'organe d'indexation (58) indépendamment qu'ils soient dans l'une ou l'autre desdites au moins deux positions indexées.

2. Maillon réglable (10) selon la revendication 1, **caractérisé en ce que** l'un des premier et second éléments de maillon (20, 50) comporte un corps de connexion (44) configuré pour coulisser dans un logement (57) de forme complémentaire, agencé dans l'autre des premier et second éléments de maillon (20, 50), et pour y dissimuler l'organe d'indexation (58) quelle que soit la position indexée adoptée.

3. Maillon réglable (10) selon l'une des revendications précédentes, **caractérisé en ce que** le mécanisme comprend en outre des moyens de liaison additionnels (49a, 49b, 68a, 68b) permettant de guider le déplacement relatif des premier et second éléments de maillon (20, 50) et/ou de reprendre des contraintes mécaniques entre lesdits premier et second éléments de maillon (20, 50).

4. Maillon réglable (10) selon la revendication précédente, **caractérisé en ce que** lesdits moyens de liaison additionnels sont formés par au moins un élément femelle (49a, 49b) agencé au sein du corps de connexion (44) d'un des premier et second éléments de maillon (20, 50), pour recevoir un élément mâle (68a, 68b) complémentaire solidaire de l'autre des premier et second éléments de maillon.

5. Maillon réglable (10) selon la revendication 3 ou 4, **caractérisé en ce que** les moyens de liaison additionnels sont agencés symétriquement par rapport à un axe longitudinal de l'organe d'indexation (58).

6. Maillon réglable (10) selon l'une des revendications précédentes, **caractérisé en ce que** l'actionneur est sous la forme d'un poussoir (28) agencé pour déplacer le verrou (30) d'une position de verrouillage dans laquelle il est au repos et en prise avec l'organe d'indexation (58), à une position de déverrouillage dans laquelle le verrou (30) est actionné et n'a plus de prise avec l'organe d'indexation (58).

7. Maillon réglable (10) selon l'une des revendications précédentes, **caractérisé en ce que** le verrou (30) comporte en outre une ouverture (32) agencée pour recevoir une partie de l'organe d'indexation (58).

8. Maillon réglable (10) selon l'une des revendications précédentes, **caractérisé en ce que** le verrou (30) est traversé de part en part par l'organe d'indexation (58) lorsque le maillon se trouve dans une configuration escamotée ou partiellement escamotée.

9. Maillon réglable (10) selon l'une des revendications précédentes, **caractérisé en ce que** l'un des premier et second éléments de maillon (20, 50) comporte une partie d'attache (22), la partie d'attache comportant une portion centrale (24) et deux portions latérales (40a, 40b) agencées de part et d'autre de la portion centrale afin de former deux espaces (39) pour y recevoir les cornes d'une boite de montre ou une partie d'attache d'un maillon adjacent, la portion centrale (24) comprenant la cavité (26) recevant le verrou (30).

10. Maillon réglable (10) selon la revendication précédente, **caractérisé en ce que** la portion centrale (24) comporte en outre un trou borgne (27) dans le prolongement axial de l'ouverture (32) du verrou (30) afin d'y recevoir l'extrémité libre de l'organe d'indexation (58) lorsque le maillon (10) est dans une configuration escamotée ou partiellement escamotée.

11. Maillon réglable (10) selon l'une des revendications précédentes, **caractérisé en ce que** l'organe d'indexation est sous la forme d'une tige (58) comportant au moins un élément d'indexation (60a, 60b) destiné à coopérer avec le verrou (30).

12. Maillon réglable (10) selon la revendication précédente, **caractérisé en ce que** les éléments d'indexation (61a, 61b) sont constitués par deux extensions radiales adjacentes conférant trois positions d'indexation.

13. Maillon réglable (10) selon l'une des revendications 1 à 10, **caractérisé en ce que** l'organe d'indexation est sous la forme d'une barrette crantée (58) comportant plusieurs crans (63a, 63b, 63c) destinés à coopérer avec le verrou (30) pour verrouiller le maillon dans lesdites au moins deux positions indexées.

14. Maillon réglable (10) selon la revendication précédente, **caractérisé en ce que** la barrette crantée (58) comporte en outre une fente longitudinale (64) orientée dans le sens du déplacement en translation du premier élément de maillon (20) par rapport au second élément de maillon (50), et **en ce qu'**une butée (67) est agencée à l'intérieur de la fente longitudinale (64) pour limiter le déplacement relatif entre lesdits premier et second éléments de maillon (20, 50).

15. Montre-bracelet comportant au moins un maillon réglable (10) selon l'une des revendications précédentes, **caractérisé en ce que** l'actionneur (28) est disposé sur la face visible du bracelet lorsqu'il est porté.
